# FASCICULE DE BREVET EUROPEEN

(11) **EP 3 839 343 B1**
(45) Date de publication et mention de la délivrance du brevet: **20.03.2024**
(21) Numéro de dépôt: 19218073.5
(22) Date de dépôt: 19.12.2019
(51) Int. Cl.: F23J 11/02, F23J 11/12

(54) **ENSEMBLE EN KIT DE CONDUIT COLLECTIF A DOUBLE FLUX**
BAUSATZ EINES DOPPELFLUSS-SAMMELROHRS
ASSEMBLY KIT FOR DUAL-FLOW COLLECTIVE PIPE

(43) Date de publication de la demande: 23.06.2021
(73) Titulaire: Societe Exploitation Tolerie Emaillerie Nantaise, 44800 Saint Herblain (FR)
(72) Inventeur: LE FEUR, Patrick, 44800 SAINT HERBLAIN (FR)
(74) Mandataire: IP Trust

(56) Documents cités:
- EP-A1- 1 227 202
- EP-A1- 1 450 101
- EP-A1- 2 385 302
- FR-A1- 3 038 971

## Description

### DOMAINE TECHNIQUE ET OBJET DE L'INVENTION

La présente invention se rapporte au domaine des conduits de fumée collectifs, par exemple des cheminées, des gaines techniques, des façades extérieures, des colonnes techniques dans des bâtiments comme des anciens vide-ordures.

Plus spécifiquement l'invention concerne un ensemble en kit d'un conduit collectif à double flux avec des tubes flexibles individuels d'évacuation des fumées.

### ETAT DE LA TECHNIQUE

La plupart des bâtiments, en particulier ceux comprenant plusieurs étages, sont équipés d'appareils de chauffage ou de production d'eau chaude. Cependant, lorsqu'un appareil est défectueux, il est nécessaire d'arrêter les autres appareils ou de poser un bouchon au niveau du raccordement, ou même de remplacer le montage en entier en cas de fuite.

Selon l'art antérieur, on connaît le brevet FR2999681 B1 qui présente un procédé d'installation d'un conduit de cheminée pour une installation de chauffage dans une cheminée à gaz de combustion, comportant les étapes suivantes : la fabrication d'une liaison entre l'extrémité de cheminée et la zone de raccordement au moyen d'au moins un moyen d'aide, la liaison dudit au moins un moyen d'aide avec le conduit de cheminée sur la face de l'extrémité de cheminée ou bien de la zone de raccordement, l'introduction du conduit de cheminée dans la cheminée à gaz de combustion au moyen dudit au moins un moyen d'aide, et la liaison de l'extrémité respective du conduit de cheminée dans la zone de l'extrémité de cheminée avec la cheminée à gaz de combustion, respectivement la zone de raccordement.

Il existe un élément de traversée pour des tuyaux de cheminée proposé dans le brevet FR3028010 B1 qui comprend un corps de base parallélépipédique et plusieurs orifices de traversée dans des parois latérales du corps de base, dans au moins un des orifices de traversée étant inséré au moins un élément de guidage qui peut guider un tuyau de cheminée de l'intérieur du corps de base vers l'extérieur du corps de base, et des orifices de traversée dépourvus d'élément de guidage inséré étant obturables. Le brevet FR3028010 B1 décrit également une terminaison supérieure de cheminée comportant un élément de traversée et un procédé d'installation de cheminée dans un conduit de cheminée.

On connaît également un procédé pour doubler une cheminée avec un tube intérieur en céramique présenté dans le brevet FR2656917 B1. Ce tube intérieur en céramique est résistant aux acides et constitué de plusieurs sections de tube, qui après cuisson, sont coupées à leurs extrémités, dans des plans parallèles puis assemblées, par interposition d'une couche de produit collant et reliées entre elles par un manchon, de manière résistant à la traction. Le tube intérieur est descendu à l'intérieur de la cheminée, à partir de la tête de cheminée, des écarteurs, placés sur les manchons, assurant un centrage du tube intérieur à l'intérieur de la cheminée.

L'état de la technique comprend le document de brevet EP2365248 B1, qui décrit une cheminée de gaz brûlés pour des installations de chauffage, doté d'un conduit pour gaz brûlés s'étendant de préférence sur plusieurs étages d'un bâtiment, le conduit pour gaz brûlés comportant une extrémité inférieure et une extrémité supérieure disposée notamment sur le toit du bâtiment, et étant doté d'au moins une zone de raccordement destinée à la liaison du conduit pour gaz brûlés avec une sortie de l'installation de chauffage. Les gaz brûlés générés en sortie de l'installation de chauffage sont introduits dans le conduit pour gaz brûlés, et les gaz brûlés sont évacués dans l'environnement par l'extrémité supérieure du conduit pour gaz brûlés. Au moins un tube de cheminée additionnel est disposé dans le conduit pour gaz brûlés, lequel s'étend depuis ladite au moins une zone de raccordement jusque au moins dans la zone de l'extrémité supérieure du conduit pour gaz brûlés.

Il existe aussi le brevet EP2365249 B1 qui décrit un procédé d'installation d'un conduit de cheminée pour une installation de chauffage dans une cheminée de gaz brûlés, la cheminée de gaz brûlés comportant un conduit pour gaz brûlés doté d'une extrémité de cheminée supérieure, disposée en coopération avec l'environnement d'un bâtiment, et une zone de raccordement, laquelle est disposée dans une paroi de la cheminée de gaz brûlés. Le conduit de cheminée est disposé au moins entre l'extrémité de cheminée et la zone de raccordement, et l'installation du conduit de cheminée comporte les étapes suivantes : la fabrication d'une liaison entre l'extrémité de cheminée et la zone de raccordement au moyen d'au moins un moyen d'aide, la liaison dudit au moins un moyen d'aide avec le conduit de cheminée sur la face de l'extrémité de cheminée ou de la zone de raccordement, l'introduction du conduit de cheminée dans la cheminée de gaz brûlés au moyen dudit au moins un moyen d'aide, et la liaison de l'extrémité respective du conduit de cheminée dans la zone de l'extrémité de cheminée avec la cheminée de gaz brûlés, respectivement la zone de raccordement.

On connaît le brevet FR3011315 B 1 qui décrit un procédé de conduits d'évacuation de chaudières, le conduit d'évacuation comprenant un tuyau intérieur et un conduit de cheminée, le tuyau intérieur étant raccordé à au moins un tuyau de raccordement à gaz d'échappement et le tuyau extérieur étant raccordé à au moins un tuyau de raccordement à air de combustion qui entoure le tuyau de raccordement à gaz d'échappement, le procédé comprenant les étapes suivantes : a) Introduction d'un outil de coupe à l'intérieur du tuyau de raccordement à air de combustion ; b) Découpage du tuyau de raccordement à gaz d'échappement du tuyau intérieur moyennant l'outil de coupe ; c) enlèvement du tuyau de raccordement à gaz d'échappement découpé, une ouverture restant dans le tuyau intérieur ; et d) insertion d'un tuyau à gaz d'échappement en matière plastique par l'ouverture dans le tuyau intérieur. Le document EP 2 385 302 A1 décrit un ensemble en kit de conduit collectif à double flux s'étendant sur plusieurs étages d'un bâtiment comprenant un tube flexible d'évacuation des fumées introduits dans une structure extérieure constituée d'une pluralité de tubes rigides emboîtés dans une pluralité d'éléments rigides comportant des piquages fixés soit dans un conduit, cette structure extérieure se terminant par un siphon à son extrémité inférieure et à son extrémité supérieure par un terminal pourvu d'un orifice d'évacuation des fumées et d'orifices d'entrée d'air comburant et rendu solidaire du dernier tube rigide par emboîtement, le conduit flexible reliant l'orifice d'évacuation de fumée du terminal au conduit d'évacuation de fumées d'un appareil à combustion installé à proximité d'au moins un orifice et d'un conduit de liaison.

Néanmoins, les solutions proposées présentent des inconvénients car elles ne proposent pas des kits et sont essentiellement adaptées pour la rénovation des conduits existants.

L'invention vise donc à résoudre ces inconvénients en proposant un kit de conduit de fumée collectif à double flux comportant des évacuations des produits de combustion individuels et une amenée d'air frais comburant collective pour desservir des appareils de chauffage ou de production d'eau chaude alimentés avec un combustible de gaz liquéfié adaptés à tout conduit, qu'il s'agisse d'une installation neuve ou rénovée, à l'intérieur ou à l'extérieur des bâtiments.

### PRESENTATION GENERALE DE L'INVENTION

La présente invention a donc pour objet de pallier les inconvénients de l'art antérieur en proposant un ensemble en kit de conduit collectif à double flux.

Pour parvenir à ce résultat, la présente invention concerne un ensemble en kit de conduit collectif à double flux s'étendant sur plusieurs étages d'un bâtiment comprenant au moins un tube flexible d'évacuation des fumées introduits dans une structure extérieure constituée d'une pluralité de tubes rigides ou de tubes flexibles et rigides emboîtés dans une pluralité d'éléments rigides comportant des piquage fixés soit dans un conduit, ou une gaine technique, ou à une face du bâtiment, cette structure extérieure se terminant par un siphon à son extrémité inférieure, et à son extrémité supérieure par un terminal pourvu d'orifices d'évacuation des fumées et d'orifices d'entrée d'air comburant et rendu solidaire du dernier tube rigide par emboîtement, chaque conduit flexible reliant chaque orifice d'évacuation de fumée du terminal au conduit d'évacuation de fumées d'un appareil à combustion installé à proximité d'au moins un orifice et d'un conduit de liaison.

Selon une particularité, ledit au moins un piquage est relié à une buse d'air comburant, de l'appareil.

Selon une autre particularité, ledit au moins un piquage est un tube cylindrique, raccordé par soudure à un tronçon cylindrique suivant l'axe de découpe d'un trou réalisé dans ledit tronçon cylindrique.

Selon une autre particularité, au moins un support mural posé sur chaque tronçon cylindrique maintient la structure dans le cas où la structure extérieure est composée de tubes flexibles

Selon une autre particularité, le conduit flexible est composé de matière plastique.

Selon une autre particularité, la matière plastique choisie est du PVDF pour une température d'utilisation allant jusqu'à 160°C ou du PP pour une température d'utilisation allant jusqu'à 120°C.

Selon une autre particularité, un support annulaire comprenant dans une gorge un joint maintient chaque conduit flexible sur le terminal.

Selon une autre particularité, un collier de maintien maintient le terminal à l'extrémité supérieure de la structure extérieure.

Selon une autre particularité, un solin disposé sur le toit du bâtiment et entourant l'extrémité supérieure de la structure extérieure, étanchéifie le bâtiment.

Selon une autre particularité, chaque tube rigide est composé soit de plastique rigide ou de plastique flexible ou de métal rigide ou de métal flexible.

Selon une autre particularité, le tube rigide composé de métal rigide ou de métal flexible est réalisé en acier galvanisé ou en acier inoxydable.

Selon un mode de réalisation, un support maintenant la structure extérieure est fixé à l'extrémité inférieure de la structure extérieure.

### PRESENTATION DES FIGURES

D'autres caractéristiques et avantages de l'invention apparaîtront à la lecture de la description détaillée des modes de réalisation de l'invention, donnés à titre d'exemple uniquement, et en référence aux dessins qui montrent :
[Fig. 1] représente un schéma en perspective d'une gaine technique à l'intérieur d'un bâtiment comprenant un conduit de fumée collectif comprenant des installations de chauffage ou de production d'eau chaude à chaque étage d'un bâtiment selon l'invention.
[Fig. 2] représente un schéma dans le plan d'une coupe verticale d'un conduit de fumée collectif selon l'invention.
[Fig. 3] représente un schéma en perspective d'une coupe verticale d'un conduit de fumée collectif selon l'invention.
[Fig. 4] représente un schéma détaillé de tubes flexibles à l'intérieur d'un conduit de fumée collectif selon l'invention.
[Fig. 5] représente un schéma d'un terminal sans tuyaux flexibles, sur un conduit de fumée collectif.
[Fig. 6] représente un schéma d'un terminal comprenant des tuyaux flexibles, sur un conduit de fumée collectif, selon l'invention.

### DESCRIPTION DETAILLE D'UNE FORME DE REALISATION DE L'INVENTION

Divers modes de réalisation de l'invention vont maintenant être décrits en référence aux figures, illustratives et non limitatives, de la présente demande.

[Fig. 1] est un exemple d'une gaine technique (20) à l'intérieur d'un bâtiment comprenant un conduit de fumée collectif, des installations de chauffage ou de production d'eau chaude (4) à chaque étage (6) du bâtiment.

Comme représenté par exemple sur [Fig. 1], la gaine comprend le conduit collectif et peut également être disposée à l'extérieur du bâtiment sur sa façade. Le conduit collectif peut également être disposé à l'extérieur du bâtiment, sur sa façade et hors d'une gaine.

Dans certains modes de réalisation, l'extrémité supérieure du conduit de fumée collectif comprend un terminal (9) pourvu d'orifices d'évacuation des fumées et d'orifices d'amenés d'air.

Dans certains modes de réalisation, un solin (12) est disposé sur le toit du bâtiment pour permettre l'étanchéité du bâtiment vis-à-vis de la pluie et des intempéries.

[Fig. 2] et [Fig. 3] sont des exemples de réalisation illustratifs et non limitatifs d'un ensemble en kit de conduit collectif à double flux s'étendant sur plusieurs étages (6) d'un bâtiment comprenant au moins un tube flexible (5) d'évacuation des fumées introduits dans une structure extérieure constituée d'une pluralité de tubes rigides (7a, 7b, 7c) emboîtés dans une pluralité d'éléments rigides (17) comportant des piquages (19) fixés soit dans un conduit, ou une gaine technique (20), ou à une face du bâtiment, cette structure extérieure se terminant par un siphon (11) à son extrémité inférieure.

Dans certains modes de réalisation, l'extrémité supérieure du conduit de fumée collectif comprend un terminal (9) pourvu d'orifices d'évacuation des fumées et d'orifices d'entrée d'air, le terminal (9) est rendu solidaire du dernier tube rigide (7c) par emboîtement.

Dans certains modes de réalisation, chaque conduit flexible (5) relie chaque orifice d'évacuation de fumée du terminal (9) au conduit d'évacuation de fumées d'un appareil à combustion installé à proximité d'un orifice (8).

Dans certains modes de réalisation, chaque conduit flexible (5) dessert les appareils de chauffage ou de production d'eau chaude (4) de chaque étage (6) du bâtiment.

Dans certains modes de réalisation, le siphon (11) se trouve en bas du conduit pour l'évacuation d'éventuelles entrées d'eau dans l'espace d'amenée d'air comburant.

Dans certains modes de réalisation, chaque tube rigide (7a, 7b, 7c) est composé soit de plastique rigide ou flexible, soit de métal rigide ou flexible réalisé en acier galvanisé ou en acier inoxydable.

Dans certains modes de réalisation, chaque conduit flexible (5) est maintenu sur le terminal (9) par un support annulaire (13).

Dans certains modes de réalisation, ces conduits flexibles (5) individuels se trouvent à l'intérieur d'un conduit « extérieur » en plastique rigide ou flexible ou métallique rigide ou flexible comportant des éléments rigides en Té en plastique ou métallique comportant des piquages (19) de forme cylindrique rigides à chaque étage. Les conduits métalliques rigides et flexibles sont réalisés en acier galvanisé ou en acier inoxydable.

[Fig. 4] est un exemple de réalisation illustratif et non limitatif d'un élément rigide (17) en forme de Té comportant un piquage (19) et de tubes flexibles (5) à l'intérieur d'un conduit de fumée collectif selon l'invention.

Comme représenté par exemple sur [Fig. 4], le conduit de fumée collectif à double flux (1) est installé dans la gaine technique (20) du bâtiment et comporte des évacuations des produits de combustion individuels (2) et une amenée d'air frais comburant collective (3) pour desservir des appareils de chauffage ou de production d'eau chaude (4) alimentés avec un combustible de gaz liquéfié. Le piquage (19) est relié à un conduit concentrique de raccordement (18) par l'intermédiaire d'un conduit de liaison (15) pour conduire l'air comburant (3) vers une buse d'air comburant de l'appareil (4). Le conduit de liaison (15) traverse la paroi de la gaine (20) ou du mur extérieur jusque dans la pièce où se trouve l'appareil (4) via l'orifice (8).

Dans certains modes de réalisation, les piquages (19) sont des tubes cylindriques, raccordés par soudure à des tronçons cylindrique (17) suivant l'axe de découpe d'un trou réalisé dans ledit tronçon cylindrique (17). Le piquage (19) est, de ce fait soudé, perpendiculairement avec une pente d'au moins 3% au tronçon cylindrique (17). L'assemblage ainsi réalisé est une pièce en forme de Té.

Dans certains modes de réalisation, les évacuations des produits de combustion, c'est-à-dire les fumées, sont réalisées avec des conduits flexibles (5) en matière plastique, soit en PVDF pour des températures d'utilisation allant jusqu'à 160°C, soit en PP pour des températures d'utilisation allant jusqu'à 120°C. Les conduits flexibles (5) desservent individuellement les appareils (4) raccordés à chaque étage (6) de la construction.

Dans certains modes de réalisation, un support mural est posé sur chaque tronçon cylindrique (17) afin de maintenir la structure.

L'espace entre les conduits flexibles individuels et le conduit extérieur sert à alimenter en air comburant (3) les appareils (4) de chauffage ou de production d'eau chaude.

Comme représenté sur [Fig. 2] et [Fig. 3], dans certaines variantes de réalisation, un support (21), fixé à l'extrémité inférieure de la structure extérieure, maintient la structure extérieure.

Comme représenté sur [Fig. 4], dans certains modes de réalisation, le tube rigide intérieur (22) servant d'évacuations des produits de combustion individuels (2) est connecté du côté conduit directement au tube flexible (5) individuel d'évacuation des fumées par soudage ou à l'aide d'une pièce spécifique et, du côté appareil (4) à la buse fumée de l'appareil via un conduit de raccordement concentrique (18).

[Fig. 5] est un exemple de réalisation illustratif et non limitatif d'un terminal (9) sans tuyaux flexibles, sur un conduit de fumée.

Comme représenté sur [Fig. 5], l'ensemble en kit de conduit collectif à double flux possède à son extrémité supérieure un terminal (9) pourvu d'orifices d'évacuation des fumées.

Dans certains modes de réalisation, le terminal (9) comprend également une entrée d'air comburant du conduit (10) située sous les orifices d'évacuation des fumées. Les produits de combustion individuels (2) sont évacués par les orifices d'évacuation des fumées du terminal (9) et le terminal (9) est rendu solidaire du dernier tube rigide (7c).

[Fig. 6] est un exemple de réalisation illustratif et non limitatif d'un terminal (9) avec des tuyaux flexibles (5), sur un conduit de fumée.

Comme représenté sur [Fig. 6], le terminal (9) est situé en haut du système qui reçoit tous les conduits flexibles (5) de chaque étage, chaque conduit flexible (5) étant maintenu par un support (13) avec un joint (14), les supports (13) étant fixés à l'aide de vis sur le terminal (9). Le terminal (9) comporte, en-dessous de ces évacuations, l'entrée d'air (10) comburant du conduit. L'entrée d'air se fait par des ouvertures dans le conduit métallique. Le terminal (9) est en outre maintenu par un collier de maintien à l'extrémité supérieure de la structure extérieure et l'étanchéité à la pluie par rapport au bâtiment est réalisée par un solin (12).

Dans certains modes de réalisation, un support (13) annulaire comprenant dans une gorge un joint (14) maintient le conduit flexible (5) sur le terminal (9). Le joint assure également l'étanchéité entre la sortie des fumées et l'entrée d'air comburant.

L'invention propose donc un ensemble en kit de conduit de fumée collectif à double flux comportant des évacuations des produits de combustion individuels et une amenée d'air frais comburant collective pour desservir des appareils de chauffage ou de production d'eau chaude. Cet ensemble en kit étant adaptable à toute sorte de conduits intérieurs ou extérieurs.

La présente demande décrit diverses caractéristiques techniques et avantages en référence aux figures et/ou à divers modes de réalisation. L'homme de métier comprendra que les caractéristiques techniques d'un mode de réalisation donné peuvent en fait être combinées avec des caractéristiques d'un autre mode de réalisation à moins que l'inverse ne soit explicitement mentionné ou qu'il ne soit évident que ces caractéristiques sont incompatibles ou que la combinaison ne fournisse pas une solution à au moins un des problèmes techniques mentionnés dans la présente demande. De plus, les caractéristiques techniques décrites dans un mode de réalisation donné peuvent être isolées des autres caractéristiques de ce mode à moins que l'inverse ne soit explicitement mentionné.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la porte des revendications jointes, et l'invention ne doit pas être limitée aux détails donnés ci-dessus.

## Revendications

1. Ensemble en kit de conduit collectif à double flux (1) s'étendant sur plusieurs étages (6) d'un bâtiment comprenant au moins une évacuation des fumées introduite dans une structure extérieure constituée d'une pluralité de tubes rigides ou de tubes flexibles et rigides (7a, 7b, 7c) emboîtés dans une pluralité d'éléments rigides (17) comportant des piquages (19) fixés soit dans un conduit, ou une gaine technique (20), ou à une face du bâtiment, cette structure extérieure se terminant par un siphon (11) à son extrémité inférieure et à son extrémité supérieure par un terminal (9) pourvu d'orifices d'évacuation des fumées et d'orifices d'entrée d'air comburant et rendu solidaire du dernier tube rigide (7c) par emboîtement, ladite évacuation de fumées comprenant une pluralité de conduits flexibles (5) individuels, chaque conduit flexible (5) reliant chaque orifice d'évacuation de fumée du terminal (9) au conduit d'évacuation de fumées d'un appareil à combustion installé à proximité d'au moins un orifice (8) et d'un conduit de liaison, l'espace entre les conduits flexibles individuels et la structure extérieure servant à alimenter en air comburant (3) les appareils (4) à combustion.

2. Ensemble en kit de conduit collectif à double flux (1) selon la revendication 1, dans lequel ledit au moins un piquage (19) est relié à une buse d'air comburant, de l'appareil.

3. Ensemble en kit de conduit collectif à double flux (1) selon les revendications précédentes, dans lequel ledit au moins un piquage (19) est un tube cylindrique, raccordé par soudure à un tronçon cylindrique (17) suivant l'axe de découpe d'un trou réalisé dans ledit tronçon cylindrique (17).

4. Ensemble en kit de conduit collectif à double flux (1) selon la revendication3, dans lequel au moins un support mural est posé sur chaque tronçon cylindrique (17) afin de maintenir la structure dans le cas où la structure extérieure est composée de tubes flexibles.

5. Ensemble en kit de conduit collectif à double flux (1) selon les revendications précédentes, dans lequel chaque conduit flexible (5) est composé de matière plastique.

6. Ensemble en kit de conduit collectif à double flux (1) selon la revendication 5, dans lequel ladite matière plastique est du PVDF pour une température d'utilisation allant jusqu'à 160°C ou du PP pour une température d'utilisation allant jusqu'à 120°C.

7. Ensemble en kit de conduit collectif à double flux (1) selon les revendications précédentes, dans lequel un support (13) annulaire comprenant dans une gorge un joint (14) maintient chaque conduit flexible (5) sur le terminal (9).

8. Ensemble en kit de conduit collectif à double flux (1) selon les revendications précédentes, dans lequel un collier de maintien maintient le terminal (9) à l'extrémité supérieure de la structure extérieure.

9. Ensemble en kit de conduit collectif à double flux (1) selon les revendications précédentes, dans lequel un solin (12) disposé sur le toit du bâtiment et entourant l'extrémité supérieure de la structure extérieure, étanchéifie le bâtiment.

10. Ensemble en kit de conduit collectif à double flux (1) selon la revendication 9, dans lequel chaque tube rigide (7a, 7b, 7c) est composé soit de plastique rigide ou de plastique flexible ou de métal rigide ou de métal flexible.

11. Ensemble en kit de conduit collectif à double flux (1) selon la revendication 10, dans lequel le tube rigide (7) composé de métal rigide ou de métal flexible est réalisé en acier galvanisé ou en acier inoxydable.

12. Ensemble en kit de conduit collectif à double flux (1) selon l'une des revendications précédentes, dans lequel un support maintenant la structure extérieure est fixé à l'extrémité inférieure de la structure extérieure.

## Patentansprüche

1. Bausatz einer Doppelstromsammelleitung (1), die sich auf mehreren Stockwerken (6) eines Gebäudes erstreckt, umfassend mindestens einen Rauchabzug, der in eine Außenstruktur eingeführt ist, die aus einer Vielzahl von starren Rohren oder flexiblen und starren Rohren (7a, 7b, 7c) besteht, die in eine Vielzahl von starren Elementen (17) eingefügt sind, die Rohrabzweigungen (19) aufweisen, die entweder in einer Leitung oder einem Installationskanal (20) oder an einer Fläche des Gebäudes befestigt sind, wobei diese Außenstruktur an ihrem unteren Ende mit einem Heber (11) und an ihrem oberen Ende mit einem Endstück (9) endet, das mit Rauchabzugsöffnungen und Verbrennungslufteinlassöffnungen versehen ist und mit dem letzten starren Rohr (7c) durch eine Einfügung fest verbunden ist, der Rauchabzug umfassend eine Vielzahl von einzelnen flexiblen Leitungen (5), wobei jede flexible Leitung (5) jede Rauchabzugsöffnung des Endstücks (9) mit der Rauchabzugsleitung einer Verbrennungseinrichtung verbindet, die in der Nähe mindestens einer Öffnung (8) und einer Verbindungsleitung eingebaut ist, wobei der Raum zwischen den einzelnen flexiblen Leitungen und der Außenstruktur dazu dient, die Verbrennungseinrichtungen (4) mit Verbrennungsluft (3) zu versorgen.

2. Bausatz der Doppelstromsammelleitung (1) nach Anspruch 1, wobei die mindestens eine Rohrabzweigung (19) an eine Verbrennungsluftdüse der Einrichtung gebunden ist.

3. Bausatz der Doppelstromsammelleitung (1) nach den vorstehenden Ansprüchen, wobei die mindestens eine Rohrabzweigung (19) ein zylindrisches Rohr ist, das durch Verschweißen mit einem zylindrischen Teilstück (17) entlang der Schnittachse eines Lochs verbunden ist, das in dem zylindrischen Teilstück (17) ausgeführt ist.

4. Bausatz der Doppelstromsammelleitung (1) nach Anspruch 3, wobei mindesten ein Wandträger auf jedes zylindrische Teilstück (17) gesetzt ist, um die Struktur zu halten, falls die Außenstruktur aus flexiblen Rohren besteht.

5. Bausatz der Doppelstromsammelleitung (1) nach den vorstehenden Ansprüchen, wobei jede flexible Leitung (5) aus Kunststoffmaterial besteht.

6. Bausatz der Doppelstromsammelleitung (1) nach Anspruch 5, wobei das Kunststoffmaterial PVDF für eine Verwendungstemperatur von bis zu 160 °C oder PP für eine Verwendungstemperatur von bis zu 120 °C ist.

7. Bausatz der Doppelstromsammelleitung (1) nach den vorstehenden Ansprüchen, wobei ein ringförmiger Träger (13), umfassend in einer Rille eine Dichtung (14), jede flexible Leitung (5) an dem Endstück (9) hält.

8. Bausatz der Doppelstromsammelleitung (1) nach den vorstehenden Ansprüchen, wobei ein Haltekragen das Endstück (9) an dem oberen Ende der Außenstruktur hält.

9. Bausatz der Doppelstromsammelleitung (1) nach den vorstehenden Ansprüchen, wobei ein Wandanschlussprofil (12), das an dem Dach des Gebäudes angeordnet ist und das obere Ende der Außenstruktur umgibt, das Gebäude abdichtet.

10. Bausatz der Doppelstromsammelleitung (1) nach Anspruch 9, wobei jedes starre Rohr (7a, 7b, 7c) entweder aus starrem Kunststoff oder aus flexiblem Kunststoff oder aus starrem Metall oder aus flexiblem Metall besteht.

11. Bausatz der Doppelstromsammelleitung (1) nach Anspruch 10, wobei das starre Rohr (7), das aus starrem Metall oder flexiblem Metall besteht, aus verzinktem Stahl oder aus rostfreiem Stahl ausgeführt ist.

12. Bausatz der Doppelstromsammelleitung (1) nach einem der vorstehenden Ansprüche, wobei ein Träger, der die Außenstruktur hält, an dem unteren Ende der Außenstruktur befestigt ist.

## Claims

1. Dual-flow collective duct kit assembly (1) extending over a plurality of stories (6) of a building comprising at least one means for discharging fumes, which discharge means is introduced into an outer structure consisting of a plurality of rigid tubes or flexible and rigid tubes (7a, 7b, 7c) interlocked into a plurality of rigid elements (17) comprising spigots (19) fixed either in a duct or a service shaft (20) or to a face of the building, this outer structure ending at its lower end with a siphon (11) and at its upper end with a terminal (9) which is provided with ports for discharge of fumes and ports for admission of combustion air and is rigidly connected to the last rigid tube (7c) by interlocking, said fume discharge means comprising a plurality of individual flexible ducts (5), each flexible duct (5) connecting each fume discharge port of the terminal (9) to the fume discharge duct of a combustion apparatus installed near at least one port (8) and a connection duct, the space between the individual flexible ducts and the outer structure serving to supply combustion air (3) to the combustion appliances (4).

2. Dual-flow collective duct kit assembly (1) according to claim 1, wherein said at least one spigot (19) is connected to a combustion air nozzle of the apparatus.

3. Dual-flow collective duct kit assembly (1) according to the preceding claims, wherein said at least one spigot (19) is a cylindrical tube, connected by welding to a cylindrical portion (17) along the cutting axis of a hole made in said cylindrical portion (17).

4. Dual-flow collective duct kit assembly (1) according to claim 3, wherein at least one wall support is placed on each cylindrical portion (17) in order to hold the structure in the case where the outer structure is composed of flexible tubes.

5. Dual-flow collective duct kit assembly (1) according to the preceding claims, wherein each flexible duct (5) is made of plastics material.

6. Dual-flow collective duct kit assembly (1) according to claim 5, wherein said plastics material is PVDF for an operating temperature of up to 160°C or PP for an operating temperature of up to 120°C.

7. Dual-flow collective duct kit assembly (1) according to the preceding claims, wherein an annular support (13), comprising within a groove a seal (14), holds each flexible duct (5) on the terminal (9).

8. Dual-flow collective duct kit assembly (1) according to the preceding claims, wherein a holding collar holds the terminal (9) at the upper end of the outer structure.

9. Dual-flow collective duct kit assembly (1) according to the preceding claims, wherein a flashing (12) arranged on the roof of the building and surrounding the upper end of the outer structure seals the building.

10. Dual-flow collective duct kit assembly (1) according to claim 9, wherein each rigid tube (7a, 7b, 7c) is composed either of rigid plastics or flexible plastics or rigid metal or flexible metal.

11. Dual-flow collective duct kit assembly (1) according to claim 10, wherein the rigid tube (7) composed of rigid metal or flexible metal is made of galvanized steel or stainless steel.

12. Dual-flow collective duct kit assembly (1) according to any of the preceding claims, wherein a support holding the outer structure is fixed to the lower end of the outer structure.
